# EUROPÄISCHE PATENTSCHRIFT

(11) **EP 4 244 418 B1**
(45) Veröffentlichungstag und Bekanntmachung des Hinweises auf die Patenterteilung: **10.09.2025**
(21) Anmeldenummer: 21807083.7
(22) Anmeldetag: 08.11.2021
(51) Int. Cl.: D04H 1/495, D04H 1/492, B26F 1/26

(54) **VORRICHTUNG ZUM VERFESTIGEN EINES FASERGEBILDES**
APPARATUS FOR CONSOLIDATING A FIBROUS STRUCTURE
APPAREIL DE CONSOLIDATION D'UNE STRUCTURE FIBREUSE

(30) Priorität: 10.11.2020 DE 102020129628
(43) Veröffentlichungstag der Anmeldung: 20.09.2023
(62) Teilanmeldung aus: 25189426.7
(73) Patentinhaber: Norafin Technologies GmbH, 09456 Mildenau (DE)
(72) Erfinder: JOLLY, Marc, 09456 Mildenau (DE); LANG, André, 09465 Sehmatal-Cranzahl (DE)
(74) Vertreter: Szynka Smorodin Patentanwälte Partnerschaft mbB
(86) Internationale Anmeldenummer: PCT/EP2021/080933
(87) Internationale Veröffentlichungsnummer: WO 2022/101134

(56) Entgegenhaltungen:
- EP-A1- 2 302 121
- DE-A1- 102019 202 385
- US-A1- 2014 235 140
- US-A1- 2015 299 920
- US-A1- 2017 306 539

## Beschreibung

Die vorliegende Erfindung betrifft eine Vorrichtung zum Verfestigen eines Fasergebildes mittels eines Fluids.

Aus dem Stand der Technik sind Anlagen zur Wasserstrahlverfestigung bekannt, bei denen ein Flor als Bahnmaterial unter einem Wasserstrahlbalken hindurchgeführt wird. Dieser weist eine Vielzahl Düsen auf, die senkrecht zur Maschinenrichtung, in welcher das Bahnmaterial bewegt wird, nebeneinander angeordnet sind. Die Wasserstrahlen wirken von oben auf das Bahnmaterial ein, und unterhalb davon ist ein Auffangbecken für das Prozesswasser vorgesehen. Die Fasern, die in dem Flor noch mehr oder weniger lose zusammenhängen, werden durch die Wasserstrahlen verwirbelt und miteinander verschlungen, also bspw. zu einem Vliesstoff verfestigt.

Weitere Beispiele für die Herstellung von wasserstrahlverfestigten Bauteilen sind aus US 2015/299920 A1 und EP 2 302 121 A1 bekannt.

Aus der US 2014/0235140 A1 ist ein Verfahren bzw. eine Vorrichtung zum Einschneiden von Kühlluftkanälen in Turbinenschaufeln bekannt.

Aus der US 2017/0306539 A1 ist ein Verfahren zum Aufbringen von aus Spinndüsen ausgegeben Fasern auf eine Faseraufnahme bekannt, die dabei relativ zu den Spinndüsen bewegt wird.

Aus der DE 10 2019 202 385 A1 ist ein Verfahren zum Aufsprühen von Fasern auf einen Torso bekannt, zur Herstellung eines Sport-BHs.

Der vorliegenden Erfindung liegt das technische Problem zugrunde, eine vorteilhafte Vorrichtung zum Verfestigen eines Fasergebildes anzugeben.

Dies wird erfindungsgemäß mit der Vorrichtung gemäß Anspruch 1 gelöst. Diese weist eine Faseraufnahme zum Anordnen des Fasergebildes und einen Fluidstrahlkopf mit einer Düse zum Ausgeben des Fluids aus. Der Fluidstrahlkopf ist dabei an einem Manipulator angeordnet und kann mit diesem in drei Raumrichtungen relativ zu der Faseraufnahme bewegt werden.

Im Unterschied zu dem eingangs genannten Stand der Technik wird bzw. muss also nicht zwingend das gesamte Fasergebilde verfestigt werden, sondern kann dies durch entsprechendes Positionieren des Fluidstrahlkopfes auch nur in definierten Bereichen erfolgen. Im Falle eines Bahn- oder Flächenmaterials kann durch eine solche lokal begrenzte Verfestigung z. B. ein bereichsweise erhöhter Verfestigungsgrad erreicht werden (die Fasern sind lokal stärker miteinander verschlungen). Dies kann bspw. optische Gestaltungsmöglichkeiten eröffnen, etwa das Einschreiben einer Linie etc. (Muster, Schriftzüge usw.). Das Fasergebilde kann auch mehrlagig sein, wobei mit der lokal begrenzten Verfestigung z. B. ein Verbinden der Lagen ähnlich einem Versteppen möglich wird, und zwar mit hoher Flexibilität.

Generell ist der Gegenstand nicht auf ein zweidimensionales Flächen- bzw. Bahnmaterial begrenzt. Der Fluidstrahlkopf kann mit dem Manipulator auch relativ zu einem dreidimensional geformten Fasergebilde bewegt werden, das bspw. zusätzlich zu der Ausdehnung in den beiden Flächenrichtungen auch eine Erstreckung in Dickenrichtung hat, insbesondere eine variierende Ausdehnung, also eine Kontur. Ein solches Fasergebilde kann bspw. als Einsatz für ein Gehäuse ausgelegt sein, etwa zur Dämmung bzw. Schallisolierung, ebenso sind Anwendungen im Karosseriebau etc. möglich, siehe unten im Detail. Ein dreidimensionales Fasergebilde kann bspw. durch Aufeinandersetzen von Faserbausteinen und/oder Faserlagen erzeugt werden, und mit dem Manipulator kann der Fluidstrahlkopf dann bspw. gezielt in Verbindungsbereiche geführt werden. Das Fasergebilde kann aber auch insgesamt damit verfestigt werden, etwa mit bereichsweise unterschiedlicher Einwirkdauer und/oder variierendem Druck des Fluids.

Zusammengefasst eröffnet die Kombination aus Manipulator und Fluidstrahlkopf verschiedene Anwendungsmöglichkeiten, bietet sie also z. B. eine hohe Flexibilität. Verglichen mit dem eingangs genannten Wasserstrahlbalken kann ein selektives Verfestigen, bei dem tatsächlich nur die für das fertige Produkt benötigten Bereiche verfestigt werden und bspw. Randbereiche unverfestigt bleiben, also z. B. als Flor belassen werden, auch materialökonomisch von Vorteil sein. Die nicht oder nur gering verfestigten Randbereiche lassen sich dann nämlich mit geringerem Aufwand erneut nutzen, also erneut in die Produktion einphasen.

Weitere bevorzugte Ausführungsformen finden sich in den abhängigen Ansprüchen und der gesamten Offenbarung, wobei in der Darstellung der Merkmale nicht immer im Einzelnen zwischen Vorrichtungs- und deren Anwendung betreffenden Verfahrens- bzw. Verwendungsaspekten unterschieden wird; jedenfalls implizit ist die Offenbarung hinsichtlich sämtlicher Anspruchskategorien zu lesen. Wird bspw. eine für eine bestimmte Anwendung geeignete Vorrichtung beschrieben, ist dies zugleich als Offenbarung eines entsprechenden Verfahrens bzw. der Verwendung zu lesen, und umgekehrt.

Die Düse des Fluidstrahlkopfes kann bspw. eine Öffnungsweite von mindestens 50 µm aufweisen, weiter und besonders bevorzugt mindestens 70 µm bzw. 80 µm. Mögliche Obergrenzen können bspw. bei höchstens 1 mm liegen, weiter und besonders bevorzugt höchstens 0,3 mm bzw. 0,2 mm. Bevorzugt kann eine kreisrunde Öffnung sein, sind die Weitenangaben also auf Öffnungsdurchmesser zu lesen. Im Einzelnen kann die Weite auch von der Art des Fluids abhängen; wenngleich bevorzugt ist der Erfindungsgegenstand im Allgemeinen nicht auf eine Wasserstrahlverfestigung beschränkt, kann also alternativ bspw. auch Luft oder generell ein gasförmiges Fluid vorgesehen sein. Der Fluidstrahlkopf kann genau eine oder auch mehrere Düsen aufweisen, siehe unten im Detail.

Das Fasergebilde kann aus Endlos- und/oder Stapelfasern aufgebaut sein. Die Fasern können in dem Fasergebilde in seinem Ausgangszustand noch im Wesentlichen unverfestigt beieinander angeordnet sein, es kann sich also bspw. um ein unverfestigtes Flor handeln. Jedenfalls nach der Verfestigung des Fasergebildes mit der vorliegend offenbarten Verfestigungsvorrichtung, also im verfestigten Fasergebilde, hängen die Fasern aufgrund der Faser-Faser-Verschlingung zusammen. Es kann aber auch bereits im Ausgangszustand eine gewisse Verschlingung gegeben sein, wobei der Verschlingungsgrad geringer als im fertig verfestigten Fasergebilde ist. Im Allgemeinen können die Fasern zusätzlich auch mit einem Binder zusammengehalten werden, bevorzugt sind sie im fertig verfestigten Fasergebilde jedoch binderfrei (ohne Binder) zusammengehalten, vorzugsweise allein aufgrund der Faserverschlingung. Letzteres kann bspw. aus ökologischen und auch ökonomischen Gründen von Vorteil sein und durch die gezielte Verfestigung mit Manipulator und Fluidstrahlkopf möglich werden.

Die Faseraufnahme kann bspw. eine Auflage sein, auf welche das Fasergebilde aufgelegt wird. In einem einfachen Fall kann sich um eine plane Fläche handeln, ebenso sind aber Konturen möglich, siehe unten im Detail. Im Allgemeinen kann es sich bei der Faseraufnahme bspw. auch am einen Käfig handeln, in dem das Fasergebilde gehalten wird und von unterschiedlichen Seiten zugänglich ist, z. B. von oben und auch von unten. Der Manipulator weist eine bzw. mehrere Achsen auf, die an einer Basis vorgesehen sind, bevorzugt einem ortsfesten Fundament. Die Achsen können bspw. mit Antriebseinheiten (Motoren etc.) ausgestattet und über Verbindungselemente mechanisch gekoppelt sein.

Erfindungsgemäß ist der Manipulator derart ausgestaltet, dass der darin angeordnete Fluidstrahlkopf in drei Raumrichtungen bewegbar ist. Generell beziehen sich die "Raumrichtungen" auf ein ortsfestes Koordinatensystem. Hauptanspruchsgemäß ist bspw. eine Relativpositionierung in x- und y-Richtung möglich, bevorzugt ist dann zusätzlich eine Relativpositionierung in z-Richtung möglich (x-, y- und z-Richtung liegen bspw. senkrecht zueinander). Im Falle eines vorstehend erwähnten dreidimensionalen Fasergebildes können x- und y-Richtung bspw. mit dessen Flächenrichtungen zusammenfallen und die z-Richtung mit der Dickenrichtung.

Unabhängig von der Anzahl der Raumrichtungen kann die Relativbeweglichkeit mechanisch unterschiedlich realisiert werden, gibt es also mehrere Möglichkeiten der Relativanordnung und -lagerung der Achsen des Manipulators. Dieser kann bspw. als Portalroboter aufgebaut sein, also mit Linearführungen (auf zwei oder auch drei zueinander senkrechten Achsen). Bevorzugt ist der Manipulator als Gelenkarmroboter vorgesehen, z. B. als 5-, 6- oder 7-Achs-Knickarmroboter, als Dualarm-Roboter, Palletierroboter oder SCARA-Roboter. Ein Gelenkarmroboter kann bspw. eine besonders flexible und damit an unterschiedliche Fasergebildegeometrien anpassbare Führung des Fluidstrahlkopfes erlauben.

Generell wird der Manipulator bevorzugt mit bzw. von einem programmierbaren Steuergerät gesteuert, das integriert ausgeführt oder auch als externer Rechner über eine Schnittstelle angebunden sein kann. Sofern vorliegend bestimmte Verfahrensabläufe beschrieben werden, ist dies somit auch als Offenbarung dahingehend zu lesen, dass das Steuergerät dazu eingerichtet ist, den Manipulator zu entsprechenden Schritten zu veranlassen.

In bevorzugter Ausgestaltung ist der Manipulator derart vorgesehen, dass der Fluidstrahlkopf damit relativ zur Faseraufnahme nicht nur versetzt, sondern auch verkippt werden kann. Mit dem Verkippen lässt sich der Einfallswinkel verändern, den die Haupt-Ausgaberichtung der Düse mit der Faseraufnahme einschließt. Damit kann im Betrieb der Einfallswinkel, unter dem das Fluid auf die Oberfläche des Fasergebildes trifft, eingestellt werden, kann also z. B. in unterschiedlichen Bereichen ein unterschiedlicher Einfallswinkel gewählt werden. Im Falle eines Fasergebildes mit konturierter Oberfläche kann der Einfallswinkel mit dem Verkippen aber bspw. auch über das Fasergebilde hinweg konstant gehalten werden.

Gemäß einer bevorzugten Ausführungsform ist eine Oberfläche der Faseraufnahme, an welcher im Betrieb das Fasergebilde anliegt, zumindest bereichsweise gewölbt. Diese Wölbung kann vom Fasergebilde aus gesehen, also von der zur Aufnahme des Fasergebildes vorgesehenen Kavität aus betrachtet, konkav oder konvex sein; auch eine Kombination aus bereichsweise konkaver und bereichsweise konvexer Ausgestaltung ist möglich. Mit der Wölbung kann dem Fasergebilde eine entsprechende Form vorgegeben werden. Dabei kann das Fasergebilde selbst als originär flächiges Material in die Faseraufnahme eingebracht werden oder auch seinerseits vorkonturiert sein.

In bevorzugter Ausgestaltung ist eine Oberfläche der Faseraufnahme, an welcher das Fasergebilde anliegt, mit einer Vielzahl Öffnungen versehen. Die Oberfläche kann bspw. von einem Gitter gebildet werden, wobei z. B. die Stäbe bzw. Drähte des Gitters miteinander die Öffnungen begrenzen. Ebenso können die Öffnungen z. B. als Löcher in einer Oberfläche vorgesehen sein, z. B. als Durchlochungen eines Flächenmaterials (z. B. eines Blechs) bzw. als Mündungsöffnungen von Durchgangskanälen in einem Flächen- bzw. Volumenmaterial. Durch die Öffnungen kann im Betrieb das über den Fluidstrahlkopf abgegebene Fluid abgeführt werden, also nach der Einwirkung auf das Fasergebilde. Dies kann bildlich gesprochen einem "Rückstau" des Fluids und damit einer undefinierten Ablenkung bzw. Verzögerung des Fluidstrahls vorbeugen. Die Löcher können bspw. gitterförmig verteilt in der Oberfläche angeordnet sein, egal ob diese (bereichsweise) gewölbt oder plan ist.

Die Oberfläche der Faseraufnahme muss keine insgesamt zusammenhängende Fläche sein, sie kann auch von mehreren separaten Teilflächenbereichen gebildet werden. Es können bspw. mehrere Faseraufnahmeelemente nebeneinander angeordnet sein, wovon jedes einen Teilflächenbereich bildet. Die Faseraufnahmeelemente können bspw. Stäbe sein, die in einem Bündel nebeneinander angeordnet sind, wobei jeweils die endseitige Stirnfläche des jeweiligen Stabes den jeweiligen Teilflächenbereich der Oberfläche bildet. Generell können die nebeneinander angeordneten Faseraufnahmeelemente auch zueinander versetzbar vorgesehen sein, sodass sich bedarfsweise unterschiedliche Konturen einstellen lassen, also unterschiedliche Oberflächenverläufe. Im Falle der Stäbe können diese also bspw. jeweils entlang ihrer Längsachse versetzbar gelagert sein, sodass die endseitigen Teilflächenbereiche durch Relativversetzen der Stäbe in unterschiedliche Relativpositionen gebracht werden und damit unterschiedliche Oberflächenkonturen eingestellt werden können.

In bevorzugter Ausgestaltung ist zumindest ein Oberflächenteil der Faseraufnahme, an dessen Oberfläche sich das Fasergebilde anlegt, ein generativ gefertigtes Teil. Die Faseraufnahme kann im Gesamten ein zusammenhängendes generativ gefertigtes Teil sein, sie kann aber auch mehrteilig aufgebaut sein. Dabei kann sie aus mehreren jeweils generativ gefertigten Oberflächenteilen zusammengesetzt und/oder auch eines oder mehrere konventionell gefertigte Oberflächenteile umfassen. Letztere können bspw. eine Grundform festlegen, die in Abhängigkeit vom gewünschten Produkt mit einem oder mehreren generativ gefertigten und damit individuell maßgeschneiderten Oberflächenteilen ergänzt wird bzw. werden.

Sofern in diesem Zusammenhang von einem "Oberflächenteil" der Faseraufnahme die Rede ist, betrifft dies ein Teil mit einer Oberfläche zur Anlage des Fasergebildes, an welches sich also im Betrieb die Fasern anlegen. Darüber hinaus kann die Faseraufnahme selbstverständlich Montage und Befestigungselemente umfassen, die bspw. im Falle eines mehrteiligen Aufbaus die Oberflächenteile zusammenhalten.

Ein "generativ gefertigtes Teil" ist ein aus einem zuvor formlosen bzw. formneutralen Stoff anhand eines Computermodells (z. B. CAD-Modell) aufgebautes Teil, wobei dieser Aufbau z. B. schichtweise erfolgt und je Schicht ein der Formvorgabe aus dem Computermodell entsprechender Bereich aufgebracht oder verfestigt wird. Bei dem generativ gefertigten Teil kann es sich insbesondere um ein 3D-Druckteil handeln, das also mit einem das Material ausgebenden Druckkopf in Schichten aufgebaut wurde. Das Material kann z. B. Kunststoff sein, aber auch ein metallisches Oberflächenteil ist möglich (Herstellung z. B. durch Lasersintern bzw. in einem Pulverbettverfahren). Offenbart sein soll auch ein Verfahren zum Herstellen einer vorliegend diskutierten Vorrichtung zum Verfestigen eines Fasergebildes, wobei zumindest ein Oberflächenteil der Faseraufnahme generativ hergestellt wird, insbesondere in einem der eben genannten Verfahren.

In bevorzugter Ausgestaltung weist die Vorrichtung einen weiteren Manipulator auf, an dem die Faseraufnahme als Effektor angeordnet ist. Mit dem weiteren Manipulator ist die Faseraufnahme in einem ortsfesten Koordinatensystem betrachtet bewegbar, bspw. in mindestens zwei oder bevorzugt drei Raumrichtungen. Bezüglich möglicher Ausgestaltungen des weiteren Manipulators wird auf die vorstehende Offenbarung verwiesen, dieser kann bspw. als Portalroboter oder als Gelenkarmroboter etc. aufgebaut sein. Indem sowohl der Fluidstrahlkopf als auch die Faseraufnahme an jeweils einen Manipulator angeordnet sind, lassen sie sich besonders flexibel in unterschiedliche Relativpositionen bringen. Von Aufhängungspunkten etc. abgesehen kann die Faseraufnahme damit im Prinzip aus sämtlichen Richtungen zugänglich sein. Wie vorstehend erwähnt, kann die Faseraufnahme dazu bspw. als Käfig aufgebaut sein, womit unabhängig von der Orientierung im ortsfesten Koordinatensystem einem Herausfallen des Fasergebildes vorgebeugt werden kann. Der Käfig kann bspw. aufklappbar sein, sodass das das Fasergebilde einfach eingesetzt und nach der Verfestigung wieder herausgenommen werden kann. Offenbart sein soll auch ein Verfahren, bei welchem das Fasergebilde mit dem vom Fluidstrahlkopf ausgegebenen Fluidstrahl sequenziell von unterschiedlichen Seiten verfestigt wird, insbesondere aus einander entgegengesetzten Richtungen (im Koordinatensystem des Fasergebildes betrachtet).

Gemäß einer bevorzugten Ausführungsform weist die Vorrichtung eine Faser-Ausgabeeinheit auf, mit der im Betrieb Fasern auf die Faseraufnahme und/oder das dort bereits angeordnete Fasergebilde aufgebracht werden können. Im einfachsten Fall können die Fasern einfach herausfallen, bevorzugt werden sie mit einem Fluidstrahl, insbesondere einem gasförmigen Fluid, bevorzugt Luft, in Richtung der Faseraufnahme bzw. des Fasergebildes beschleunigt. Der Fluidstrahl nimmt die Fasern mit, diese lagern sich an die Faseraufnahme bzw. das Fasergebilde an. Bevorzugt sind die Faseraufnahme und die Faser-Ausgabeeinheit relativ zueinander bewegbar, besonders bevorzugt kann die Faser-Ausgabeeinheit in einem ortsfesten Koordinatensystem betrachtet bewegbar gelagert sein, bspw. an einem Portalroboter angeordnet sein.

Unabhängig von der technischen Umsetzung im Einzelnen kann die Faser-Ausgabeeinheit bevorzugt über die Faseraufnahme bewegt werden, wobei in einer bevorzugten Anwendung dann bereichsweise Fasern ausgegeben werden und bereichsweise keine Fasern ausgegeben werden oder jedenfalls eine geringere Zahl an Fasern ausgegeben wird. So lässt sich bspw. ein Fasergebilde mit bereichsweise unterschiedlichen Eigenschaften aufbauen (siehe vorne), es können bspw. auch sequenziell unterschiedliche Fasern aufgebracht und/oder bereichsweise mehr Fasern ausgegeben werden. Der Aufbau des Fasergebildes kann bspw. sukzessive in mehreren Lagen erfolgen, wobei in einer jeweiligen Lage z. B. nur bereichsweise Fasern aufgebracht werden können, sodass einem Höhenprofil vergleichbar ein dreidimensionales Fasergebilde aufgebaut werden kann.

Gemäß einer bevorzugten Ausführungsform weist der Fluidstrahlkopf insgesamt höchstens 500 Düsen zum Ausgeben des Fluids auf, in der Reihenfolge der Nennung zunehmend bevorzugt höchstens 400, 300, 200, 100, 80, 60, 50, 40, 30, 20 bzw. 10 Düsen. Der Fluidstrahlkopf kann auch genau eine Düse aufweisen, es können aber auch mögliche Untergrenzen bei mindestens 2, 3, 4 bzw. 5 Düsen liegen, wobei die Unter- und die Obergrenzen auch unabhängig voneinander von Interesse sein können und offenbart sein sollen. Das Vorsehen von mehr als einer Düse kann bspw. hinsichtlich des möglichen Energieeintrags und damit der Prozessdauer von Vorteil sein, wobei eine Obergrenze bspw. mit Blick auf die Genauigkeit von Vorteil sein kann.

Der Fluidstrahlkopf kann bspw. auch derart ventilgesteuert sein, dass im Betrieb die Anzahl der zum Ausgeben des Fluids genutzten Düsen verändert werden kann. In einem Betriebsmodus kann das Fluid bspw. an sämtlichen Düsen des Fluidstrahlkopfes ausgegeben werden, um auf einen großflächigen Bereich des Fasergebildes einzuwirken, wohingegen in einem anderen Betriebsmodus das Fluid bspw. nur an einigen oder auch nur einer einzigen der Düsen ausgegeben werden kann, um auf einen kleineren Bereich einzuwirken und damit feiner zu strukturieren.

Auch unabhängig von solchen Steuerfunktionen kann in einer bevorzugten Ausgestaltung die mit der Düse bzw. den Düsen besetzte Fläche des Fluidstrahlkopfes begrenzt sein, kann also in anderen Worten eine nicht zu großflächige Verteilung der Düsen bevorzugt sein. Dies kann bspw. wiederum hinsichtlich der Genauigkeit und damit auch Flexibilität (Zugänglichkeit feiner Strukturen) Vorteile bieten. Die mit der Düse bzw. den Düsen, also sämtlichen Düsen des Fluidstrahlkopfes, besetzte Fläche kann bspw. höchstens 5 cm², 4 cm², 3 cm², 2 cm² bzw. 1 cm² ausmachen (in der Reihenfolge der Nennung zunehmend bevorzugt). Eine Untergrenze kann sich im Falle eines Fluidstrahlkopfes mit einer einzigen Düse als deren Durchmesser ergeben (siehe vorne), im Falle mehrerer Düsen können weitere Untergrenzen bspw. bei 0,1 cm², 0,25 cm² bzw. 0,5 cm² liegen. Im Einzelnen wird die Fläche im Falle mehrerer Düsen anhand einer um diese gelegten Einhüllenden ermittelt, also als davon eingeschlossener Flächeninhalt.

Sofern der Fluidstrahlkopf mehrere Düsen aufweist, kann eine Ausrichtung derart bevorzugt sein, dass deren Haupt-Ausgaberichtungen im Wesentlichen parallel zueinander liegen. "Im Wesentlichen parallel" meint bspw. um nicht mehr als 10° zueinander verkippt, in der Reihenfolge der Nennung zunehmend bevorzugt nicht mehr als 8°, 6° bzw. 4°. Im Rahmen des technisch Möglichen kann auch eine exakt parallele Ausrichtung (0°) bevorzugt sein.

Die Erfindung betrifft auch ein Verfahren zum Verfestigen eines Fasergebildes, bei welchem ein Fluidstrahlkopf mit Düse und ein Fasergebilde mittels eines Manipulators in drei Raumrichtungen relativ zueinander bewegt werden. Das Fasergebilde kann in einer vorstehend geschilderten Faseraufnahme angeordnet sein, wobei z. B. in einem ortsfesten Koordinatensystem betrachtet die Faseraufnahme ruht und der Fluidstrahlkopf mit dem Manipulator bewegt wird. Alternativ kann im Allgemeinen aber auch die Faseraufnahme im ortsfesten Koordinatensystem und damit das Fasergebilde mit dem Manipulator bewegt werden, bspw. eine käfigförmige Faseraufnahme. Auch Kombinationen sind möglich, also sowohl eine Bewegung der Faseraufnahme als auch des Fluidstrahlkopfes (jeweils im ortsfesten Koordinatensystem betrachtet). Es kann also bspw. die Faseraufnahme an einem Manipulator angeordnet sein, etwa einem Gelenkarmroboter (siehe vorne), und kann auch der Fluidstrahlkopf an einem Manipulator angeordnet sein, etwa einem weiteren Gelenkarmroboter. Damit können besonders flexibel unterschiedliche Relativanordnungen realisiert werden.

Gemäß einer bevorzugten Ausführungsform hat das Fasergebilde bereichsweise unterschiedliche Eigenschaften, und zwar im fertig verfestigten Zustand, also bspw. wenn es aus der Faseraufnahme entnommen wird. Die "unterschiedlichen Eigenschaften" können z. B. eine unterschiedliche Faserdichte (Volumenanteil der Fasern pro Einheitsvolumen) und/oder eine unterschiedliche Massendichte (Gewicht pro Volumeneinheit) und/oder eine unterschiedliche Porenstruktur sein; alternativ oder zusätzlich können sich auch die Fasern bereichsweise unterscheiden, ist also z. B. ein Unterschied im Fasermaterial und/oder der Faserlänge bzw. auch -dicke möglich. Mit Fasern unterschiedlicher Farbe eröffnen sich bspw. Gestaltungs- und Kennzeichnungsmöglichkeiten, das Fasergebilde kann also in verschiedenen Bereichen unterschiedlich gefärbt sein. Die fragliche Eigenschaft bzw. Eigenschaften können sich von Bereich zu Bereich sprunghaft ändern oder entlang eines Gradienten.

Gemäß einer bevorzugten Ausführungsform hat das Fasergebilde bereits vor dem Verfestigen eine dreidimensionale Form, hat es also bspw. nicht nur in zwei zueinander senkrechten Flächenrichtungen, sondern auch in einer dazu senkrechten Dickenrichtung eine Ausdehnung (siehe vorne). Diese Ausdehnung in der Dickenrichtung kann über das Fasergebilde hinweg insbesondere variieren das Fasergebilde kann also bspw. eine Kontur haben. Die Kombination mit dem Fluidstrahlkopf kann bspw. dahingehend von Vorteil sein, dass aufgrund bzw. mit der Relativbewegung durch den Manipulator verschiedene Stellen bzw. Seiten und Flächen des dreidimensionalen Fasergebildes gut zugänglich sind. Der Fluidstrahlkopf kann in unterschiedlichen Relativpositionen und/oder unterschiedlichen Winkeln relativ zum Fasergebilde platziert werden, sodass dieses gezielt (bereichsweise) verfestigt wird.

Generell kann ein "dreidimensionales Fasergebilde" bspw. in jeder von drei zueinander senkrechten Raumrichtungen (xyz-Richtung) jeweils eine Ausdehnung von mindestens 0,5 cm, 1 cm, 2 cm, 3 cm, 5 cm, 10 cm bzw. 15 cm haben. Dabei sind in zumindest zwei Richtungen auch noch deutlich größere Ausdehnungen möglich (Variante "flächig mit Kontur"). Wenngleich im Allgemeinen beliebig große Strukturen denkbar sind, können mögliche Obergrenzen bspw. bei 3 m, 2 m bzw. 1 m liegen.

Gemäß einer bevorzugten Ausführungsform wird das Fasergebilde vor dem Verfestigen aus mehreren Florelementen zusammengesetzt, bspw. aus mehreren Florlagen. Diese können z. B. vergleichbar einem Höhenprofil jeweils unterschiedlich strukturiert sein und damit aufeinandergesetzt eine dreidimensionale Form ergeben. Ferner kann es sich bei den Florelementen auch um Bausteine handeln, die derart aufeinandergesetzt werden, dass sie das gewünschte dreidimensionale Fasergebilde ergeben. Alternativ zu einem solchen Zusammensetzen des Florgebildes können die Fasern bspw. auch in einer entsprechend geformten Kavität, also einem Formwerkzeug, in die gewünschte Form gebracht werden, in das Formwerkzeug können sie bspw. eingeblasen werden.

Gemäß einer bevorzugten Ausführungsform wird der Fluidstrahlkopf nicht nur zum Verfestigen genutzt, sondern wird in einem anderen Betriebsmodus mit dem Fluidstrahl ein Teil des Fasergebildes auf- oder bevorzugt abgetrennt. Der Fluidstrahlkopf wird also auch zum Fluidstrahlschneiden, bspw. Wasserstrahlschneiden genutzt. Damit können bspw. im fertig verfestigten Fasergebilde nicht benötigte Randbereiche abgetrennt und/oder kann eines oder können mehrere Löcher bzw. allgemein Öffnungen in das Fasergebilde eingebracht werden. In Abhängigkeit von dessen späterer Verwendung kann ein solches Loch bspw. der Montage dienen, etwa der Befestigung an einem Karosserie- oder Gehäuseteil. In einem Betriebsmodus "Schneiden" kann das Fluid bspw. mit höherem Druck und/oder aus einer geringeren Anzahl Düsen ausgegeben werden, ebenso ist ein im Vergleich zum Betriebsmodus "Verfestigen" längeres Einwirken je Flächeneinheit möglich. Unabhängig von diesen Details kann die Integration des zusätzlichen Betriebsmodus die Flexibilität weiter erhöhen, wobei z. B. im Vergleich zu einer Fertigungsstraße mit einer gesonderten Fluidstrahlschneideinheit keine zusätzliche Gerätschaft erforderlich ist.

Die Erfindung betrifft auch ein Verfahren zum Herstellen eines Formteils für ein Karosserieteil, ein Gehäuseteil, ein Kleidungsstück, ein Sitz- oder Rückenpolster, ein Verpackungspolster oder ein Isolier- bzw. Dämmbauteil, wobei das Formteil in einem vorliegend offenbarten Verfahren durch Verfestigen eines Fasergebildes hergestellt wird.

Im Folgenden wird die Erfindung anhand eines Ausführungsbeispiels erläutert, wobei die einzelnen Merkmale im Rahmen der nebengeordneten Ansprüche auch in anderer Kombination erfindungswesentlich sein können und auch weiterhin nicht im Einzelnen zwischen den unterschiedlichen Anspruchskategorien unterschieden wird.

Im Einzelnen zeigt
- Figur 1: eine erfindungsgemäße Vorrichtung mit einer Faseraufnahme, einem Manipulator und einem Fluidstrahlkopf;
- Figur 2: einen Fluidstrahlkopf in einer Detaildarstellung;
- Figur 3: eine Faseraufnahme in einer Detaildarstellung.
- Figur 4: eine weitere erfindungsgemäße Vorrichtung mit Manipulator und Fluidstrahlkopf, wobei auch die Faseraufnahme an einem Manipulator angeordnet ist;
- Figur 5: eine Faseraufnahme mit einer Faser-Ausgabeeinheit zum bereichsweise selektiven Aufbringen von Fasern.

Figur 1 zeigt eine Vorrichtung 1 zum Verfestigen eines Fasergebildes 2 mittels eines Fluids 3. Die Vorrichtung 1 weist einen Manipulator 4 auf, der vorliegend als Mehrachs-Roboter ausgeführt ist. Dieser weist mehrere Gelenkarme 5 auf, die über Drehgelenke 6 miteinander verbunden sind. Die Gelenkarme 5 sind ferner horizontal drehbar an der Basis 7 gelagert, sodass innerhalb der Reichweite ein beliebiger Punkt innerhalb eines von den Raumrichtungen 10.1, 10.2, 10.3 aufgespannten xyz-Koordinatensystems angefahren werden kann. Als Effektor 8 ist ein Fluidstrahlkopf 9 vorgesehen, der ebenfalls über ein Drehgelenk 6 angebunden ist. Der Fluidstrahlkopf weist mehrere Düsen 20 auf, durch die im Betrieb das Fluid 3 abgegeben wird, vgl. ergänzend auch die Detaildarstellung gemäß Figur 2.

Mit dem Manipulator 4 kann der Fluidstrahlkopf 9 relativ zu einer Faseraufnahme 25 bewegt werden, auf welcher im vorliegenden Beispiel das Fasergebilde 2 ohne seitliche Einfassung etc. aufliegt. Damit dieses eine schematisch gezeigte dreidimensionale Struktur erhält, kann es im Inneren bspw. eine Stützstruktur aufweisen, z. B. ein Drahtgestell. Alternativ oder zusätzlich kann eine dreidimensionale Struktur auch von einer dreidimensional geformten Oberfläche der Faseraufnahme 25 vorgegeben werden, s. u. im Detail. Die Faseraufnahme 25 weist hier nicht dargestellte Löcher auf, durch die das Fluid, vorliegend also das Wasser, nach dem Einwirken auf das Fasergebilde 2 nach unten abgeführt wird. Unterhalb der Faseraufnahme 25 ist eine Wanne 26 angeordnet, in dieser wird das Restwasser 27 gesammelt, und es kann bspw. rezirkuliert und wieder dem Fluidstrahlkopf 9 zugeführt werden (nicht dargestellt).

Mit der Relativbewegung zwischen Faseraufnahme 25 und Fluidstrahlkopf 9 wird dessen Position relativ zum Fasergebilde 2 angepasst. Es können gezielt unterschiedliche Stellen des dreidimensional geformten Fasergebildes 2 angefahren werden, um die Fasern bereichsweise zu verfestigen bzw. im Vergleich zum übrigen Fasergebilde 2 noch stärker zu verfestigen.

Wie im Einzelnen auch in Figur 2 gezeigt kann nicht nur die Position des Schwerpunkts 28 des Fluidstrahlkopfes 9 relativ zum Fasergebilde 2 verändert werden, sondern auch ein Einfallswinkel 30. Diesen schließt eine Haupt-Ausgaberichtung 31 der Düse 20 mit der Faseraufnahme 25 bzw. dem Fasergebilde 2 ein. In anderen Worten kann der Fluidstrahlkopf 9 relativ zum Fasergebilde 2 verkippt werden, kann also ein jeweiliger Wasserstrahl 21 gezielt schräg auf das Fasergebilde 2 geführt werden und/oder kann im Falle einer konturierten Oberfläche der Einfall mit dem Verkippen auch konstant gehalten werden.

Figur 3 illustriert eine alternative Faseraufnahme 25, die gewissermaßen schüsselförmig ausgebildet ist. Dementsprechend hat eine Oberfläche 35, an welche sich das hier nicht dargestellte Fasergebilde anlegt, eine konkave Krümmung. Mit dieser vorgeformten Oberfläche 35 kann dem Fasergebilde eine Form vorgegeben werden, kann also vorliegend ein schalenförmig gekrümmtes Formteil erstellt werden. Dieses kann z. B. als Einsatz für ein Kleidungsstück genutzt werden, etwa für einen Büstenhalter.

Für eine Kleinserien- oder Prototypenherstellung kann die Faseraufnahme 25 bspw. individuell angepasst in einem 3D-Druckverfahren hergestellt werden. In der Oberfläche 35 sind eine Vielzahl Löcher 36 zu erkennen, die wie vorstehend geschildert dem Abführen des Fluids dienen.

Figur 4 zeigt eine Vorrichtung 1, die hinsichtlich des Manipulators 4 und des Fluidstrahlkopfes 9 vergleichbar zu jener gemäß Figur 1 aufgebaut ist. Im Unterschied dazu ist die Faseraufnahme 25 jedoch nicht ortsfest vorgesehen, sondern ist sie an einem weiteren Manipulator 40 angeordnet. Die Faseraufnahme 25 bildet also dessen Effektor 41. Damit können die Faseraufnahme 25 und der Fluidstrahlkopf in eine Vielzahl unterschiedliche Relativpositionen gebracht werden, kann das (hier nicht dargestellte) Fasergebilde also von "oben" und "unten" bzw. seitlich verfestigt werden. Um ein Herausfallen zu verhindern, ist die Faseraufnahme in Form eines Käfigs 45 vorgesehen, der zum Einlegen und Entnehmen des Fasergebildes aufklappbar ist. Der weitere Manipulator 40 ist analog dem Manipulator 4 als Mehrachs-Roboter mit mehreren Gelenkarmen 42 aufgebaut, die über Drehgelenke 43 miteinander verbunden und an einer gemeinsamen Basis 44 angeordnet sind.

Figur 5 zeigt eine Vorrichtung 1, die im Prinzip jener gemäß Figur 1 vergleichbar ist, wobei der Manipulator 4 mit dem Fluidstrahlkopf 8 der Übersichtlichkeit halber nicht dargestellt ist. Die Vorrichtung 1 ist zusätzlich mit einer Faser-Ausgabeeinheit 50 ausgestattet, an der Fasern 51 ausgegeben und auf die Faseraufnahme 25 bzw. das Fasergebilde 2 aufgebracht werden können. Die Fasern 51 können bspw. aufgesprüht, also durch Druckluft in Richtung der Faseraufnahme 25 beschleunigt werden. Die Faser-Ausgabeeinheit 50 ist auf zwei linearen Achsen 55,56 bewegbar gelagert, vorliegend an einem Portalroboter aufgehängt. Sie kann damit flächig über die Faseraufnahme 25 bewegt werden, wobei sich durch gezieltes Ein- und Ausschalten der Faserausgabe selektiv in vordefinierten Bereichen Fasern 51 aufbringen lassen.

## Patentansprüche

1. Vorrichtung (1) zum Verfestigen eines Fasergebildes (2) mittels eines Fluids (3), mit
einem Fluidstrahlkopf (9), der eine Düse (20) zum Ausgeben des Fluids (3) aufweist,
einem Manipulator (4), und
einer Faseraufnahme (25) zum Anordnen des Fasergebildes (2),
wobei der Fluidstrahlkopf (9) als Effektor (8) an dem Manipulator (4) angeordnet ist,
und wobei der Manipulator (4) solchermaßen vorgesehen ist, dass damit der daran angeordnete Fluidstrahlkopf (9) in drei Raumrichtungen (10.1, 10.2, 10.3) relativ zu der Faseraufnahme (25) bewegbar ist.

2. Vorrichtung (1) nach Anspruch 1, bei welcher der Manipulator (4) solchermaßen vorgesehen ist, dass in einer jeweiligen Relativposition des Fluidstrahlkopfes (9) zur Faseraufnahme (25) ein Einfallswinkel (30), den eine Haupt-Ausgaberichtung (31) der Düse (20) mit der Faseraufnahme (25) einschließt, veränderbar ist.

3. Vorrichtung (1) nach einem der vorstehenden Ansprüche, bei welcher eine Oberfläche (35) der Faseraufnahme (25), die zur Anlage an das Fasergebilde (2) vorgesehen ist, zumindest bereichsweise gewölbt ist.

4. Vorrichtung (1) nach einem der vorstehenden Ansprüche, bei welcher eine Oberfläche (35) der Faseraufnahme (25), die zur Anlage an das Fasergebilde (2) vorgesehen ist, eine Vielzahl Öffnungen (36) zum Abführen des aus der Düse (20) ausgegebenen Fluids (3) nach der Einwirkung auf das Fasergebilde aufweist.

5. Vorrichtung (1) nach einem der vorstehenden Ansprüche, bei welcher zumindest ein Oberflächenteil der Faseraufnahme (25), welches eine zur Anlage an das Fasergebilde (2) vorgesehene Oberfläche (35) bildet, ein generativ gefertigtes Bauteil ist.

6. Vorrichtung (1) nach einem der vorstehenden Ansprüche, die einen weiteren Manipulator (40) aufweist, wobei die Faseraufnahme (25) als Effektor (41) an dem weiteren Manipulator (40) angeordnet ist.

7. Vorrichtung (1) nach einem der vorstehenden Ansprüche, die eine Faser-Ausgabeeinheit (50) aufweist, mit der Fasern (51) auf die Faseraufnahme (25) bzw. das Fasergebilde (2) aufgebracht werden können.

8. Vorrichtung (1) nach einem der vorstehenden Ansprüche, bei welcher der Fluidstrahlkopf (9) höchstens 500 Düsen zum Ausgeben des Fluids (3) aufweist, vorzugsweise höchstens 10 Düsen.

9. Vorrichtung (1) nach einem der vorstehenden Ansprüche, bei welcher die Düse (20) oder Düsen (20) auf dem Fluidstrahlkopf (9) insgesamt eine Fläche von höchstens 5 cm² einnehmen.

10. Verfahren zum Verfestigen eines Fasergebildes (2), mittels einer Vorrichtung (1) nach einem der vorstehenden Ansprüche,
bei welchem Verfahren ein Fluidstrahlkopf (9), der eine Düse (20) aufweist, und eine Faseraufnahme (25), in der ein Fasergebilde (2) angeordnet ist, mittels eines Manipulators (4) in drei Raumrichtungen relativ zueinander bewegt werden,
wobei bei dieser Relativbewegung zumindest zeitweilig zum Verfestigen des Fasergebildes (2) aus der Düse (20) des Fluidstrahlkopfes (9) ein Fluid (3) ausgeben wird.

11. Verfahren nach Anspruch 10, bei welchem das fertig verfestigte Fasergebilde (2) bereichsweise unterschiedliche Eigenschaften hat.

12. Verfahren nach Anspruch 11, bei welchem die bereichsweise unterschiedlichen Eigenschaften des Fasergebildes (2) zumindest auch durch Fasern bedingt sind, die sich in den unterschiedlichen Bereichen des Fasergebildes (2) in zumindest einem von ihrer Länge, ihrer Dicke, ihrem Material und ihrer Farbe unterscheiden.

13. Verfahren nach einem der Ansprüche 10 bis 12, bei welchem das Fasergebilde (2) bereits vor dem Verfestigen eine dreidimensionale Form hat.

14. Verfahren nach Anspruch 13, bei welchem das Fasergebilde (2) vor dem Verfestigen aus mehreren dreidimensionalen Florbausteinen zusammengesetzt wird.

15. Verfahren nach einem der Ansprüche 10 bis 14, bei welchem in einem anderen Betriebsmodus mit dem aus der Düse (20) des Fluidstrahlkopfes (9) ausgegebenen Fluid (3) ein Teil des Fasergebildes (2) auf- oder abgetrennt wird.

16. Verfahren zum Herstellen eines Formteils für ein Karosserieteil, ein Gehäuseteil, ein Kleidungsstück, ein Sitz- oder Rückenlehnenpolster, ein Verpackungspolster oder ein Isolier- bzw. Dämmbauteil, wobei das Formteil durch Verfestigen eines Fasergebildes (2) gemäß einem Verfahren der Ansprüche 10 bis 15 hergestellt wird.

## Claims

1. Apparatus (1) for bonding a fiber structure (2) by means of a fluid (3), comprising
a fluid jet head (9) having a nozzle (20) for emitting the fluid (3),
a manipulator (4), and
a fiber receptacle (25) for arranging the fiber structure (2),
wherein the fluid jet head (9) is arranged as an effector (8) on the manipulator (4),
and wherein the manipulator (4) is provided in such a way that the fluid jet head (9) arranged thereon is movable therewith in three spatial directions (10.1, 10.2, 10.3) relative to the fiber receptacle (25).

2. Apparatus (1) according to claim 1, in which the manipulator (4) is provided in such a way that, in a respective relative position of the fluid jet head (9) to the fiber receptacle (25), an angle of incidence (30) which has a main emission direction (31) of the nozzle (20) with respect to the fiber receptacle (25) can be varied.

3. Apparatus (1) according to any one of the preceding claims, in which a surface (35) of the fiber receptacle (25), which is provided for a contact against the fiber structure (2), is bulged at least in regions.

4. Apparatus (1) according to any one of the preceding claims, wherein a surface (35) of the fiber receptacle (25) provided for a contact against the fiber structure (2) has a plurality of openings (36) for discharging the fluid (3) emitted from the nozzle (20) after exposure to the fiber structure.

5. Apparatus (1) according to any one of the preceding claims, in which at least a surface part of the fiber receptacle (25), which forms a surface (35) intended for a contact against the fiber structure (2), is an additively manufactured component.

6. Apparatus (1) according to any one of the preceding claims, comprising a further manipulator (40), wherein the fiber receptacle (25) is arranged as an effector (41) on the further manipulator (40).

7. Apparatus (1) according to any one of the preceding claims, comprising a fiber emission unit (50) with which fibers (51) can be applied to the fiber receptacle (25) or the fiber structure (2).

8. Apparatus (1) according to any of the preceding claims, wherein the fluid jet head (9) comprises at most 500 nozzles for emitting the fluid (3), preferably at most 10 nozzles.

9. Apparatus (1) according to any one of the preceding claims, wherein the nozzle (20) or nozzles (20) on the fluid jet head (9) occupy a total area of at most 5 cm².

10. Method for bonding a fiber structure (2), in particular by means of an apparatus (1) according to any one of the preceding claims,
in which method a fluid jet head (9), which has a nozzle (20), and a fiber receptacle (25), in which a fiber structure (2) is arranged, are moved relative to one another in at least two spatial directions by means of a manipulator (4),
wherein during this relative movement a fluid (3) is emitted at least temporarily from the nozzle (20) of the fluid jet head (9) in order to bond the fiber structure (2).

11. Method according to claim 10, in which the readily bonded fiber structure (2) has different properties in different areas.

12. Method according to claim 11, in which the different properties of the fiber structure (2) in different areas are at least also due to fibers which differ in the different areas of the fiber structure (2) in at least one of their lengths, their thickness, their material and their color.

13. Method according to any one of claims 10 to 12, in which the fiber structure (2) already has a three-dimensional shape before solidification.

14. Method according to claim 13, in which the fiber structure (2) is assembled of a plurality of three-dimensional fiber web components before bonding.

15. Method according to any one of claims 10 to 14, in which, in another operating mode, the fluid (3) emitted from the nozzle (20) of the fluid jet head (9) is used to open or separate a part of the fiber structure (2).

16. Method of manufacturing a part for a body part, a housing part, a garment, a seat or backrest cushion, a packaging cushion or an insulating component, wherein the part is manufactured by solidifying a fiber structure (2) in a method according to any one of claims 10 to 15.

## Revendications

1. Dispositif (1) de consolidation d'une structure fibreuse (2) au moyen d'un fluide (3), comprenant
une tête de jet de fluide (9) qui présente une buse (20) pour la distribution du fluide (3),
un manipulateur (4), et
un logement de fibres (25) pour l'agencement de la structure fibreuse (2),
dans lequel la tête de jet de fluide (9) est disposée en tant qu'effecteur (8) sur le manipulateur (4),
et dans lequel le manipulateur (4) est prévu de telle sorte que la tête de jet de fluide (9) disposée sur celui-ci puisse être déplacée dans trois directions spatiales (10.1, 10.2, 10.3) par rapport au logement de fibres (25).

2. Dispositif (1) selon la revendication 1, dans lequel le manipulateur (4) est prévu de telle sorte que dans une position relative respective de la tête de jet de fluide (9) par rapport au logement de fibres (25), un angle d'incidence (30) qu'une direction de distribution principale (31) de la buse (20) forme avec le logement de fibres (25) puisse être modifié.

3. Dispositif (1) selon l'une quelconque des revendications précédentes, dans lequel une surface (35) du logement de fibres (25), qui est prévue pour venir en appui contre la structure fibreuse (2), est bombée au moins par endroits.

4. Dispositif (1) selon l'une quelconque des revendications précédentes, dans lequel une surface (35) du logement de fibres (25), qui est prévue pour venir en appui contre la structure fibreuse (2), présente une pluralité d'ouvertures (36) pour l'évacuation du fluide (3) distribué par la buse (20) après l'action sur la structure fibreuse.

5. Dispositif (1) selon l'une quelconque des revendications précédentes, dans lequel au moins une partie de surface du logement de fibres (25), qui forme une surface (35) prévue pour venir en appui contre la structure fibreuse (2), est un composant fabriqué de manière générative.

6. Dispositif (1) selon l'une quelconque des revendications précédentes, qui présente un autre manipulateur (40), dans lequel le logement de fibres (25) est disposé en tant qu'effecteur (41) sur l'autre manipulateur (40).

7. Dispositif (1) selon l'une quelconque des revendications précédentes, qui présente une unité de distribution de fibres (50), avec laquelle des fibres (51) peuvent être appliquées sur le logement de fibres (25) ou la structure fibreuse (2).

8. Dispositif (1) selon l'une quelconque des revendications précédentes, dans lequel la tête de jet de fluide (9) présente au maximum 500 buses pour la distribution du fluide (3), de préférence au maximum 10 buses.

9. Dispositif (1) selon l'une quelconque des revendications précédentes, dans lequel la buse (20) ou les buses (20) sur la tête de jet de fluide (9) occupent dans l'ensemble une surface d'au maximum 5 cm².

10. Procédé de consolidation d'une structure fibreuse (2), au moyen d'un dispositif (1) selon l'une quelconque des revendications précédentes,
dans lequel procédé une tête de jet de fluide (9), qui présente une buse (20), et un logement de fibres (25), dans lequel une structure fibreuse (2) est disposée, sont déplacés l'un par rapport à l'autre dans trois directions spatiales au moyen d'un manipulateur (4),
dans lequel, lors de ce mouvement relatif, un fluide (3) est distribué au moins temporairement à partir de la buse (20) de la tête de jet de fluide (9) pour la consolidation de la structure fibreuse (2).

11. Procédé selon la revendication 10, dans lequel la structure fibreuse (2) consolidée finement présente des propriétés différentes par endroits.

12. Procédé selon la revendication 11, dans lequel les propriétés différentes par endroits de la structure fibreuse (2) sont au moins également dues à des fibres qui se distinguent dans les différentes zones de la structure fibreuse (2) par au moins l'une de leur longueur, de leur épaisseur, de leur matériau et de leur couleur.

13. Procédé selon l'une quelconque des revendications 10 à 12, dans lequel la structure fibreuse (2) présente déjà une forme tridimensionnelle avant la consolidation.

14. Procédé selon la revendication 13, dans lequel la structure fibreuse (2) est assemblée avant la consolidation à partir de plusieurs éléments de construction de voile tridimensionnels.

15. Procédé selon l'une quelconque des revendications 10 à 14, dans lequel, dans un autre mode de fonctionnement, une partie de la structure fibreuse (2) est ouverte ou séparée avec le fluide (3) distribué par la buse (20) de la tête de jet de fluide (9).

16. Procédé de fabrication d'une pièce pour une partie de carrosserie, une partie de boîtier, un vêtement, un rembourrage de siège ou de dossier, un rembourrage d'emballage ou un composant isolant ou isolant, dans lequel la pièce est fabriquée par consolidation d'une structure fibreuse (2) selon un procédé des revendications 10 à 15.
